# EUROPÄISCHE PATENTSCHRIFT

(11) **EP 1 174 550 B1**
(45) Veröffentlichungstag und Bekanntmachung des Hinweises auf die Patenterteilung: **17.08.2011**
(21) Anmeldenummer: 01117423.2
(22) Anmeldetag: 19.07.2001
(51) Int. Cl.: E03F 5/02

(54) **Schachtunterteil**
Base element for a manhole shaft
Elément bas pour puits de regard

(30) Priorität: 21.07.2000 DE 10035471
(43) Veröffentlichungstag der Anmeldung: 23.01.2002
(73) Patentinhaber: Funke Kunststoffe GmbH, 59071 Hamm-Uentrop (DE)
(72) Erfinder: Funke, Hans-Günter, 48324 Sendenhorst (DE); Funke, Norbert, 48324 Sendenhorst (DE)
(74) Vertreter: Tarvenkorn, Oliver

(56) Entgegenhaltungen:
- EP-A- 0 405 520
- DE-U- 6 946 821
- DE-U- 29 704 338
- GB-A- 2 080 355
- US-A- 5 553 973

## Beschreibung

Die Erfindung betrifft ein Schachtunterteil für einen Fertigteilschacht, das aufweist
- einen Auslauf und wenigstens ein Einlaufanschlußelement und
- einen Unterteilkörper mit einem Unterteilbodenelement und einem Unterteilmantelelement, in dem ein Inlinerkörper angeordnet ist,
- wenigstens zwei Rinnensegmente, die zu einem Inlinerkörper mit einem Inlinerauslaufanschlußelement und wenigstens einem Inlinereingangsanschlußelement zusammenzustecken sind und
- wobei der zusammengesteckte Inlinerkörper in den Unterteilkörper mit seinem Unterteilbodenelement und seinem Unterteilmantelelement derart eingebettet ist, daß das Inlinerauslaufanschlußelement und die Inlinereingangsanschlußelement in einer Unterteilausgangsausnehmung und in Unterteileingangsausnehmungen des Unterteilkörpers als Auslauf- und Einlaufanschlußelemente angeordnet sind.

Ein Schachtunterteil der eingangs genannten Art ist aus dem DE-Prospekt "PRECO SCHACHTSYSTEM der Firma GFK-Technik, Uchte, bekannt. Es besteht aus einem Schachtboden aus Kunststoff mit folgenden nicht veränderbaren Konstruktionsbestandteilen:
- Gefälle der Berme,
- Ansatz der Berme in Rohrscheitelhöhe
- Einbindung sämtlicher Zugänge scheitelgleich mit dem Auslauf,
- Schachtdurchmesser 1000 mm.

Auch wenn ein Auslauf zwischen einer 50 und 800 mm, Zuläufe zwischen 150 und 800 mm bis zu drei in Stuck in beliebigen Winkeln zur Fließrichtung und Muffen für das anzuschließende Rohrmaterial moglich sind, muß der Schachboden für jedes Schachtunterteil extra projektiert, ausgeführt und hergestellt werden. Ein weiterer Nachteil ist, daß der Schachtboden und das komplette Schachtunterteil an unterschiedlichen Standorten hergestellt werden.

Aus der DE 297 04 338 U1 ist ein Schachtunterteil bekannt. Das Schachtunterteil weist eine Schachtwand auf und besteht aus Beton. Sein Schachtinneres ist vom Gerinne über seine Berme vollständig mit einem Kunststoffinliner ausgekleidet, der an einer Mantelkante endet. Das Schachtunterteil ist mit zwei sich gegenüberliegenden Schachtwandöffnungen versehen, an die jeweils eine Rohrleitung angeschlossen wird.

Aus dem DE Prospekt der Firma Beletto AG: Keres Schachtböden, 1998, S. 1 bis 2, ist ein Schachtunterteil bekannt, das aus einem Polyesterfertigteil besteht, das von Beton umhüllt ist. Die Polyesterfläche ist von Durchlaufrinnen durchzogen, an die mit Muffen Rohrleitungen angeschlossen werden können.

Nachteilig ist bei den beiden letzten bekannten Lösungen, daß das Schachtunterteil für jeden Einsatzfall als Unikat hergestellt werden muß, da der Auslaufanschluß und die Einlaufanschlüsse in einem anderen Winkel zueinander liegen, die durch den jeweiligen Trassenverlauf eines Abwasserkanalrohrsystems bestimmt werden. Darüber hinaus muß nicht nur die Trasse, sondern auch das Schachtunterteil einzeln projektiert und konstruiert werden.

Aus der US 5 553 973 ist ein Schachtunterteil mit einem Gerinne bekannt, das aus einem System zahlreicher Bauteile besteht, die als Rohr- und/oder Rinnensegmente so weit vorgebildet sind, dass sie nur noch entlang eines vorgesehenen Fließwegs aneinandergereiht und verbunden werden müssen. Es sind aber bereits zahlreiche Teile erforderlich, um nur die gebräuchlichsten Abzweigungswinkel am Schachtunterteil ausbilden zu können. Die Bauteile sind zwar untereinander am Stoß kombinierbar, aber nicht dafür ausgelegt, mit nur wenigen Elementen eine Rinne quer durch das Schachtunterteil auszubilden. Vielmehr müssen nach Art der Schienen einer Modelleisenbahn Bogen- und Abzweigelemente mit zahlreichen Zwischenstücken kombiniert werden, um zwischen den randseitigen Ein- und Auslaufanschlüsse eine lückenlose und spannungsfreie Rinne auszubilden. Ein weiterer Nachteil besteht darin, dass die Flächen des Schachtbodens seitlich der Rinnen nicht abgedeckt werden. Dieses Dokument US 555 3973 entspricht dem Oberbegiff des Anspruchs 1, und wird als nächstliegenden Stand der Tecknik ausgewählt. Es stellt sich deshalb die Aufgabe, ein Schachtunterteil der eingangs genannten Art so weiter zu entwickeln, daß der Aufwand für die Projektierung, Lagerhaltung und Herstellung durch eine Reduzierung der miteinander kombinierbaren Einzel teile weiter gesenkt werden kann. Erfindungsgemäß wird diese Aufgabe durch die Merkmale des Anspruchs 1 gelöst.

Gemäß der Erfindung ist vorgesehen, dass wenigstens zwei der zu einem Inlinerkörper verbundenen Rinnensegmente jeweils eine halbe Anschluss- und/oder eine halbe Durchflussrinne und/oder ein halbes Inlineranschlusselement aufweisen, welche sich zu einer Anschlussrinne, zu einer Durchflussrinne und/oder zu einem Inlineranschlusselement ergänzen.

Die mit der Erfindung erzielten Vorteile bestehen insbesondere darin, daß die Rinnensegmente mit beliebiger Zahl vorgefertigt werden und in einem Betonwerk zwischengelagert werden können. Der Projektant des Abwasserkanalrohrsystems projektiert in Kenntnis der durch die Rinnensegmente möglichen Varianten Lösungen eine Trasse eines Abwasserkanalrohrsystems und legt fest, welche Rinnensegmente Basis des jeweiligen Schachtunterteils bilden. Diese Daten brauchen nur noch an die Betonfabrik gegeben werden, die dann die einzelnen Rinnensegmente hernimmt, zusammensteckt und das Schachtunterteil in der gewünschten Konfiguration fertigt. Durch die Vereinheitlichung der Projektierung, Herstellung und den Einsatz der Schachtunterteile verringern sich die anfallenden Kosten beträchtlich.

Der Inlinerkörper kann wie folgt zusammengesteckt werden:
- Zum einen kann aus den Rinnensegmenten ein Inlinerbodenelement zusammengesteckt werden. Dieses Inlinerbodenelement wird von einem Inlinermantelelement dann umgeben.
- Es besteht aber auch die Möglichkeit das Inlinermantelelement in ein Inlinerbodenmantelelement und ein Inlinerringelement zu unterteilen. Wie auch bei dem kompletten Inlinermantelelement umfaßt dann das Inlinerbodenmantelelement die einzelnen Ringsegmente, auf die dann das Inlinerringelement zu stecken ist.
- Eine weitere Variante besteht darin, daß das Inlinerbodenmantelelement aufgeteilt und in Gestalt von Einzelelementen an diese angeformt wird. Beim Zusammenstecken der Ringsegmente wird dabei zugleich das Inlinerbodenmantelelement konfiguriert, auf das dann, wie bereits erwähnt, das Inlinerringelement aufgesteckt werden kann.

Die Verbindung der einzelnen Ringsegmente sowie des Inlinerring- und das Inlinerbodenmantelelements kann jeweils durch Verkleben bzw. Verschweißen der einzelnen Segmente oder durch Verbindungseinheiten erfolgen, welche so ausgebildet sind, daß sie zugleich flüssigkeitsdicht sind.

Die Verbindungseinheiten können aber auch wie folgt ausgebildet sein:
- Als Überlappungsverbund, bei dem ein Teilwandelement an einem Überlappungswandelement angeordnet ist. Die Elastizität des eingesetzten Werkstoffs sichert, daß die beiden Teilelemente fest aneinander liegen.
- Als Dübelsteckverbund, bei dem ein Dübelwandelement in ein Steckrinnenelement einzuschieben ist.

Das Steckrinnenelement hat eine im wesentlichen umlaufende U-förmige Konfiguration. Das Dübelwandelement hat im Querschnitt die Konfiguration eines Dübels mit den bekannten umlaufenden Dübelverkrallungsringen. Beim Einschieben des Dübelwandelements in das Steckrinnenelement wird so eine flüssigkeitsdichte und vor allem kaum zu trennende Verbindung hergestellt.
- Als Steckverbund, bei dem ein Steckwandelement in ein Steckrinnenaufnahmeelement einzuschieben ist. Der Vorteil dieser Lösung besteht darin, daß das Steckwandelement lediglich in das Steckrinnenaufnahmeelement einzuschieben ist. Die Verbindung wird durch die Elastizität der Teilwände des Steckrinnenaufnahmeelements gesichert. Eine derartige Verbindung wird bereits im Fahrzeugbau mit Erfolg angewendet.

Der Inlinerkörper kann aus zwei bis zwölf und mehr, also 2, 3, 4, 5..., n Rinnensegmenten bestehen. Die Anzahl wird durch die Kompliziertheit, Größe und durch die Produktion- und Einsatzbedingungen bestimmt.

Die Inlinerkörper können aus folgenden Rinnensegmenten zusammengesteckt werden:
- einem Rinnendurchlaufsegment,
- vier Rinneneinlaufsegmente und
- vier Rinnenblindsegmente.

Mit diesen insgesamt neun Einzelteilen können sämtliche Konfigurationen von Inlinerkörpern für Schachtunterteile zusammengesteckt werden.

Die Inlinereingangs- und das Inlinerausgangsanschlußelement können dabei einteilig ausgebildet sein.

Den einzelnen Rinneneinlaufsegmenten können die entsprechenden Inlinerauslauf- und Inlinereinlaufanschlußelemente zugeordnet werden. Sie können bei 3 Uhr, 5 Uhr, 6 Uhr, 7 Uhr, 9 Uhr und 12 Uhr einer gedachten Uhr liegen. Macht es sich erforderlich, daß die Anschlußelemente auf eine andere Uhrzeit der gedachten Uhr gerichtet sind, können diese mit in das Programm der zu fertigenden einzelnen Rinneneinlaufsegmente aufgenommen werden. Die Anschlußelemente verstehen sich als äußerer Anschluß plus Rinne, so daß beim Zusammenstecken der komplette Inlinerkörper entsteht.

Die vier Rinnenblindsegmente können grundsätzlich kein Inlineranschlußelement aufweisen, d. h. die betretbare Abschlußfläche des Inlinerkörpers ist grundsätzlich vollkommen eben, ausgenommen die einzelnen Verbindungsstellen und die Realisierung der Durchlaufrinne mit dem Rinnenauslaufanschlußelement.

Einem der Rinneneinlaufsegmente oder einem der Rinnenblindelemente kann das Inlinerauslaufanschlußelement zum Teil oder vollständig zugeordnet werden. Es kann auch als einzelnes Segment ausgebildet sein.

Das Rinnendurchlaufsegment, die vier Rinneneinlaufsegmente, die vier Rinnenblindsegmente, das Inlinerbodenmatelelement und das Inlinerringelement können aus Kunststoff, verzinktem Eisenblech, Keramik oder dergleichen hergestellt sein. Es können hier sämtliche Werkstoffe zum Einsatz kommen, die in der Abwassertechnik Verwendung finden.

Um Anschlußwinkel von Rohrleitungen realisieren zu können, die außerhalb der durch die Segmente vorgegebenen Anschlüsse vorgegeben ist, können Bogenanschlüsse vorgesehen sein, mit denen dann die Auslauf- und die Einlaufanschlußelemente zu verbinden sind.

Die Erfindung wird nachstehend anhand der Zeichnung näher erläutert. Es zeigen
- Fig. 1: ein Schachtunterteil in einer schematisch darge- stellten Draufsicht,
- Fig. 2a: ein Betonunterteilkörper für ein Schachtunterteil gemäß Fig. 1 in einer schematischen, perspektivi- schen Darstellung,
- Fig. 2b: einen Kunststoffinlinerkörper für ein Schachtunter- teil gemäß Fig. 1 in einer schematischen, perspek- tivischen Darstellung,
- Fig. 3: ein Bogenanschlußelement für einen Anschluß an ein Schachtunterteil gemäß Fig. 1 in einer schematisch dargestellten Draufsicht,

- Fig. 4: Rinnensegmente für ein Zusammensetzen von Kunststoffinlinerkörpern in einer schematisch dar- gestellten Draufsicht,
- Fig. 5a bis 5c: aus Rinnensegmenten zusammengesetzte Kunststoffinlinerkörper für ein Schachtunterteil gemäß Fig. 1 in einer schematisch dargestellten Draufsicht (diese Alternative fällt nicht unter den Schutzumfang der Ansprüche 1-16),
- Fig. 6: einen Inliner-Kunststoffkörper in einer schemati- schen Schnittdarstellung,
- Fig. 7: ein Inlinerringelement für einen Inliner- Kunststoffkörper gemäß Fig. 6 in einer schemati- schen Schnittdarstellung,
- Fig. 8: eine weitere Ausführungsform eines Inlinerelements für einen Inliner-Kunststoffkörper gemäß Fig. 6,
- Fig. 9a: bis 9c verschiedene Verbindungseinheiten für einen Inliner-Kunststoffkörper gemäß Fig. 2b bis 8 in ei- ner schematischen Teildarstellung,
- Fig. 10a bis 10c: verschiedene Verbindungsmöglichkeiten eines Inlinermantelelements gemäß Fig. 8 in einer schema- tischen Teildarstellung und
- Fig. 11: ein Abwasserkanalrohrsystem mit Schachtunterteilen gemäß Fig. 1, 2a, 2b und 4 bis 10c und Boge- nanschlußelementen gemäß Fig. 3.

Ein Schachtunterteil für einen Fertigteilschacht ist in Fig. 1 gezeigt. Bei einem Fertigteilschacht (seihe Fig. 11) wird das Schachtunterteil auf dem Niveau, das durch Rohrleitungen 201 bis 213 gegeben ist, installiert. Anschließend werden auf das Schachtunterteil Schachtringe bis zur Oberkante aufgesetzt, so daß es später möglich ist, über den Fertigteilschacht bis hinunter zum Schachtunterteil für Inspektionen der Rohrleitungen und dergleichen hinabzusteigen.

Das Schachtunterteil besteht, wie insbesondere die Fig. 2a und 3 zeigen, aus einem Betonunterteilkörper 1 und einem Kunststoffinlinerkörper 2.

Der Betonunterteilkörper 1 ist wie ein Topf ausgebildet, der Unterteilbodenelemente 13 aufweist, über dem sich ein Unterteilmantelelement 14 erhebt. In das Unterteilmantelelement 14 sind beabstandet untereinander eine Unterteilausgangsausnehmung 11 und dieser gegenüberliegend fünf Unterteileingangsausnehmungen 12.1, 12.2, 12.3, 12.4 und 12.5 eingebracht.

Auf der Winkeluhr nach IWA-F Riehle, die in Fig. 1 links oben zu sehen ist, befinden sich die Unterteilausgangsausnehmung 11 bei 12 Uhr und die Unterteileingangsausnehmung 12.1 bei 9 Uhr, die Unterteileingangsausnehmung 12.2 bei 7 Uhr, die Unterteileingangsausnehmung 12.3 bei 6 Uhr, die Unterteileingangsausnehmung 12.4 bei 5 Uhr und die Unterteileingangsausnehmung 12.5 bei 3 Uhr.

Das Unterteilmantelelement 14 schließt mit einem Unterteilabschlußflächenelement 16 ab, auf dem umlaufend ein Unterteillippenringkörper 15 angeordnet ist.

Der Kunststoffinlinerkörper 2 weist, wie Fig. 2b zeigt, ein Inlinermantelelement 24 auf, das von einem Inlinerabschlußringelement 26 umgeben ist, das so verformt ist, daß eine Inlinerlippenringausnehmung 25 ausgebildet wird, die kompatibel zum Unterteillippenringkörper 15 ist. An dem Inlinermantelelement 24 befindet sich ein Inlinerbodenelement 23, so daß auch der Kunststoffinlinerkörper 2 eine im Wesentlichen topfförmige Konfiguration aufweist. Im Inlinerbodenelement 23 befindet sich ein Inlinergerinne 27. Das Inlinergerinne ist angeschlossen an ein Inlinerauslaufelement 21 und fünf Inlinereingangsanschlußelemente 22.1 bis 22.5, die mit dem Inlinermantelanschlußelement 24 verbunden sind. Die Anschlußelemente 21, 22.1 bis 22.5 sind als Rohrstücke ausgebildet.

Der so beschriebene Kunststoffinlinerkörper 2 läßt sich, wie Fig. 4 zeigt, durch neun Rinnensegmente zusammenstecken.

Das erste Rinnensegment ist ein Rinnendurchlaufsegment 23.1, das bei 6 Uhr das Inlinereingangsanschlußelement 22.3 (vgl. Fig. 2b) und ein Durchflußrinnenelement teilweise aufweist. Durch diese beiden Elemente wird vom Ein- zum Auslauf ein feststehender gerader Weg vorgegeben.

Zweites Rinnensegment ist ein Rinneneinlaufsegment 23.2, das bei 7 Uhr das Inlinereingangsanschlußelement 22.1 aufweist.

Drittes Rinnensegment ist ein Rinnenblindsegment 23.6, das kein Anschlusselement, aber eine halbe Flußrinne aufweist. Es ist hinsichtlich seiner Konfiguration kompatibel zum Rinneneinlaufsegment 23.1.

Viertes Rinnensegment ist ein Rinneneinlaufsegment 23.3 mit dem Inlinereingangsanschlußelement 22.3 bei 7 Uhr und einem halben Inlinerauslaufanschlußelement 21 bei 12 Uhr und einem halben Durchflußrinnenelement.

Das fünfte Rinnensegment ist ein Rinnenblindsegment 23.7, das hinsichtlich seiner Konfiguration kompatibel zum Rinneneinlaufsegment 22.3 ist und über kein Inlinereinganganschluß-, aber ein halbes Durchflußrinnenelement und ein halbes Inlinerausganganschlußelement bei 12 Uhr verfügt.

Sechstes Rinnensegment ist ein Rinneneinlaufsegment 23.4 mit dem Inlinereingangsanschlußelement 22.5 bei 3 Uhr und einem halben Inlinerauslaufanschlußelement 21 bei 12 Uhr und einem halben Durchflußrinnenelement.

Siebtes Rinnensegment ist ein Rinnenblindsegment 23.8, das dem Rinneneinlaufsegment 23.4 hinsichtlich seiner Konfiguration kompatibel ist, ohne daß auch hier ein Inlinerausgangsanschlußelement, aber ein halbes Durchflußrinnenelement und ein halbes Inlinerausgangsanschlußelement 21 bei 12 Uhr vorhanden ist.

Achtes Rinnensegment ist ein Rinneneinlaufelement 23.5 mit einem Inlinereingangsanschlußelement 22.4 bei 5 Uhr.

Neuntes und letztes Rinnensegment ist ein Rinnenblindsegment 23.9, das hinsichtlich seiner Konfiguration zum Rinneneinlaufsegment 23.5 kompatibel ist. Dieses Rinnenblindsegment verfügt über kein Anschluß-, aber über ein halbes Durchflußrinnenelement.

Anstelle der halben Anschluß- und Durchflußrinnenelemente kann einem der Segmente ein vollständiges zugeordnet werden.

Wird nun das Rinnendurchlaufsegment 23.1 hergenommen und hieran die Rinneneinlaufsegmente 22.2 bis 22.5 angesetzt, ergibt sich das Inlinerbodenelement 23, das dem in Fig. 1 und 2b gezeigten und beschriebenen entspricht. Die einzelnen Teilgerinne bilden in der Draufsicht das bildlich dargestellte Inlinergerinne 29 und damit einen Fünfereinlaufinliner 31 aus.

In Fig. 5a ist ein Dreiereinlaufinliner 32 dargestellt, der aber nicht unter den Schutzunfang der Ansprüche 1-16 fällt. Hier sind an das Inlinerdurchlaufsegment 23.1' das Rinneneinlaufsegment 23.3' und 23.5' sowie die Rinnenblindsegmente 23.7' und 23.8' angesteckt.

In Fig. 5b ist ein Zweiereinlaufinliner 33 gezeigt, der ebenfalls nicht unter der Schutzunfang der Ansprüche 1-16 fällt. Hier ist an das Rinnendurchlaufsegment 23.1 das Rinneneinlaufsegment 23.3' und die Rinnenblindsegmente 23.7', 23.8' und 23.9' angesetzt.

In Fig. 5c ist ein Einereinlaufinliner 34 zu sehen, der nicht unter der Schutzunfang der Ansprüche 1-16 fällt. Hier sind an das Rinnendurchlaufsegment 23.1' die zur Verfügung stehenden vier Rinnenblindsegmente 23.6' bis 23.9' angesetzt.

Deutlich wird durch die Fig. 4 und 5a bis 5c, daß sich die unterschiedlichsten Einlaufinliner zusammensetzen lassen, wobei aber die in Fig. 5a bis 5c gezeigte Alternative nicht unter der Schutzumfang der Ansprüche 1-16 fällt.

Fig. 6 zeigt den Kunststoffinlinerkörper 2 in einer Schnittdarstellung. Hierbei wird deutlich, daß das Inlinermantelelement 24 in ein Inlinerbodenmantelelement 24.1 und ein Inlinerringelement 24.2 unterteilt ist.

Das Inlinerbodenmantelelement 24.1 ist in Teilmantelelemente unterteilt, die jeweils an den bereits beschriebenen Segmenten 23.1 bis 23.9 mit angeformt sind und mit diesen zu den jeweiligen Konfigurationen zusammengesteckt werden können.

Die Fig. 6 macht deutlich, daß das Durchlaufrinnenelement und das Inlinerauslaufanschlußelement 21 durch die Rinnenblindsegmente 23.7 und 23.8 zweigeteilt zusammensteckbar ausgebildet sind. Hierdurch ist es möglich, die Segmente des zusammensteckbaren Kunststoffinlinerkörpers 2 bestimmungsgemäß und besser handhaben zu können.

An das Inlinerringelement 24.2 ist das bereits beschriebene Inlinerabschlußringelement 26 mit der Ausnehmung 25 angeformt, das in Fig. 7 noch einmal im einzelnen zu sehen ist.

Fig. 8 zeigt, daß das Inlinerringelement 24.2 mit einem umlaufenden Ringdichtungskammerelement 44 versehen werden kann. Hierin kann eine Lippendichtung oder dergleichen eingelegt werden.

Die unterschiedliche Ausbildung des Inlinerringelements 24.2 ermöglicht es, unterschiedlich ausgebildete Schachtringe oder dergleichen mit dem Kunststoffinlinerkörper 2 des Schachtunterteils zu verbinden.

Um die einzelnen Rinnensegmente und die Elemente des Inlinermantelelements miteinander zu verbinden, sind Verbindungseinheiten vorgesehen, wie sie in den Fig. 9a bis 9c gezeigt sind.

Fig. 9a zeigt einen Überlappungsverbund 41. Hier ist eine Wandung als Teilwandelement 41.1 und ein anderer Teil als ein Überlappungswandelement 41.2 ausgebildet. Die Elastizität der Wandelemente sichert, daß die Teile 41.1 und 41.2 flüssigkeitsdicht aneinander liegen. Mit 41.3 ist eine umlaufende Dichtungskammer gezeichnet, in die ein elastisches Ringdichtungselement eingelegt werden kann, das die flüssigkeitsdichte Verbindung gewährleistet.

In Fig. 9b ist eine Dübelsteckverbindung gezeigt. Hierbei enden ein Wandteilelement mit einem Steckrinnenelement 42.1 und das andere Wandelement mit einem Dübelwandelement 42.2. Im Querschnitt sieht das Dübelwandelement 42.2 herkömmlichen Befestigungsdübeln ähnlich. An einen im Wesentlichen gerade verlaufenden Kern, der auch keilförmig oder dergleichen ausgebildet werden kann, sind Verankerungszackenrinnen angeformt. Diese Teile sorgen dafür, daß bei einem Einstecken des Dübelwandelements in das Steckrinnenelement dieses zum einen mechanisch fest gehalten wird und zum anderen die flüssigkeitsdichte Verbindung hergestellt wird.

In Fig. 9c ist ein Steckverbund 43 gezeigt, bei dem in ein Steckrinnenaufnahmeelement 43.1 ein Steckwandelement 43.2 eingesetzt wird. Die Elastizität der Wandelemente des Steckrinnenaufnahmeelements 43.1 sichert, daß diese mechanisch fest und flüssigkeitsdicht miteinander verbunden werden.

In Fig. 10a ist gezeigt, wie der Steckverbund 43, in Fig. 10b wie der Dübelsteckverbund 42 und in Fig. 10c wie der Überlappungsverbund 41 zum Einsatz beim Verbinden des Inlinerringelements 24.2 mit dem Inlinerbodenmantelelement 24.1 zum Einsatz kommen.

Die Projektierung und die Installation eines Abwasserkanalrohrsystems mit Hilfe von Schachtunterteilen, wie sie in den Fig. 1, 2a, 2b und 4 bis 10c sowie mit Bogenanschlußrohrelementen gemäß Fig. 3, sei im Folgenden anhand der Fig. 11 erläutert:
Ein Projektant erhält die Aufgabe, eine Abwasserleitung zu projektieren, bei der Rohrleitungen 2.2 bis 2.13 zusammenzuführen sind. Die Zusammenfließpunkte und der Straßenverlauf bestimmen ganz wesentlich den Trassenverlauf.

Als erstes legt er den Standort für ein Schachtunterteil 101 fest, auf den die Rohrleitungen 201, 202, 208 und 209 führen. Die Rohrleitung 201 wird an den Einlaufanschluß 12.22.3 angeschlossen. Der Trassenwinkel α1, der von der geraden Verbindung zwischen der Rohrleitung 201 und dem Einlaufanschluß 12.22.3 bei 6 Uhr liegt, wird durch ein Bogenrohrelement 4.1 mit entsprechendem Bogenwinkel β ausgeglichen. Die Rohrleitungen 202, 208 und 209 laufen direkt auf die Einlaufanschlüsse 12.22.1, 12.22.4 und 12.22.5 hinaus. Zusammenzustecken wäre hierbei ein Vierereinlaufinliner.

Als nächstes wird ein Standort für das Schachtunterteil 102 festgelegt. Mit diesem Schachtunterteil ist die Rohrleitung 203 und 204 zu verbinden. Die Rohrleitung 203, die vom Auslaufanschluß 11.21 des Schachtunterteils 101 abgeht, kann direkt an den Einlaufanschluß 12.22.1 des Schachtunterteils 102 angeschlossen werden. Ein Trassenabzweigwinkel α2 zur gerade durchgehenden Rohrleitung, die mit dem Auslaufanschluß 11.21 des Schachtunterteils 102 verbunden ist, wird hier durch ein Bogenanschlußrohrelement entsprechend ausgeglichen. Der zusammensteckbare Kunststoffinlinerkörper 2 ist hier als ein Zweiereinlaufinliner 33 gemäß Fig. 5B zu konzipieren, der aber nicht unter den Schutzumfang der Ansprüche 1-16 fällt.

In gleicher Art und Weise werden die Standorte für Schachtunterteil 103, 104 und 105 festgelegt und die dabei anzuschließenden Rohre 207, 206, 205, 212, 211, 210, 204 und 213 berücksichtigt. Der zu realisierende Trassenabzweigwinkel α3 wird durch den Einsatz eines entsprechenden Bogenanschlußrohrelementes ausgeglichen.

Die Fig. 11 macht deutlich, daß für das Schachtunterteil 103 ein Fünfereinlaufinliner 31 gemäß Fig. 2b bzw. Fig. 4 und für die Schachtunterteile 104 und 105 jeweils ein Zweiereinlaufinliner 32 gemäß Fig. 5a zusammenzustecken, die aber nicht unter den Schuntzumfang der Ansprüche 1-16 fallen und von einem passenden Betonmantel zu umgeben sind.

Das Layout für die Kunststoffinlinerkörper 2 für die Teile 101 bis 105 wird an einen Hersteller gegeben. Dieser steckt die Rinnensegmente 23.1 bis 23.9 entsprechend zusammen, setzt sie in eine Form ein und formt mit Hilfe von Beton die dazu kompatiblen Betonunterteilkörper 1.

Sind die Schachtunterteile 101 bis 105 fertiggestellt, werden sie im entsprechenden Winkel einjustiert und danach die Schachtringe darüber gelegt. Anschließend werden die Aushebungen mit Erde verfüllt und verdichtet und der weitere Straßen- bzw. Oberflächenausbau beendet.

Der besondere Vorteil der erfindungsgemäßen Schachtunterteile besteht darin, daß die einzelnen Teile für die Herstellung der Schachtunterteile von der "Stange" genommen werden können. Damit wird nicht jedes Teil eine Unikat-Anfertigung nach Maß, wodurch sich die Projektierungs- und Produktionskapazität bzw. -kosten wesentlich verringern.

## Patentansprüche

1. Schachtunterteil für einen Fertigteilschacht, das aufweist
- einen Auslauf (21) und wenigstens ein Einlaufanschlußelement (11.21, 12.22.1 bis 12.22.5) und
- einen Unterteilkörper (1) mit einem Unterteilbodenelement (13) und einem Unterteilmantelelement (14), in dem ein Inlinerkörper (2) angeordnet ist,
- wenigstens zwei Rinnensegmente (23.1 bis 23.9; 23.1' bis 23.9') , die zu einem Inlinerkörper (2) mit einem Inlinerauslaufanschlußelement (21) und wenigstens einem Inlinereingangsanschlußelement (22.1 bis 22.5) zusammenzustecken sind und
- wobei der zusammengesteckte Inlinerkörper (2) in den Unterteilkörper (1) mit seinem Unterteilbodenelement (13) und seinem Unterteilmantelelement (14) derart eingebettet ist, daß das Inlinerauslaufanschlußelement (21) und die Inlinereingangsanschlußelemente (22.1 bis 22.5) in einer Unterteilausgangsausnehmung (11) und in Unterteileingangsausnehmungen (12.1, bis 12.5) des Unterteilkörpers (1) als Auslauf- und Einlaufanschlußelemente (11.21, 12.22.1 bis 12.22.5) angeordnet sind,
**dadurch gekennzeichnet, dass** die wenigstens zwei der zu einem Inlinerkörper verbundenen Rinnensegmente (23.1 bis 23.9) jeweils eine halbe Anschluss- und/oder eine halbe Durchflussrinne und/oder ein halbes Inlineranschlusselement aufweisen, welche sich zu einer Anschlussrinne, zu einer Durchflussrinne und/oder zu einem Inlineranschlusselement (21, 22.1 bis 22.5) ergänzen.

2. Schachtunterteil nach Anspruch 1, **dadurch gekennzeichnet, daß** der Inlinerkörper (2) aus
- einem Rinnendurchlaufsegment (23.1),
- vier Rinneneinlaufsegmente (23.2 bis 23.5 ) und
- vier Rinnenblindsegmente (23.6 bis 23.9 ) als Rinnensegmente zusammenzustecken ist.

3. Schachtunterteil nach Anspruch 1 oder 2, **dadurch gekennzeichnet, daß** das Rinnendurchlaufsegment (23.1) das Inlinerauslaufanschlußelement (21) bei 12 Uhr und ein erstes Inlinereingangsanschlußelement (22.3) bei 6 Uhr einer gedachten Uhr aufweist.

4. Schachtunterteil nach Anspruch 3, **dadurch gekennzeichnet, daß**
- ein erstes Rinneneinlaufsegment (23.4) ein zweites Inlinereingangsanschlußelement (22.5) bei 3 Uhr und wenigstens teilweise das Inlinerauslaufanschlußelement (21) bei 12 Uhr,
- ein zweites Rinneneinlaufsegment (23.5), ein drittes Inlinereingangsanschlußelement (22.4) bei 5 Uhr,
- ein drittes Rinneneinlaufsegment (23.2) ein viertes Inlinereingangsanschlußelement (22.2) bei 7 Uhr und
- ein viertes Rinneneinlaufsegment (23.3) ein fünftes Inlinereingangsanschlußelement (22.1) bei 9 Uhr,
der gedachten Uhr aufweist.

5. Schachtunterteil nach einem der Ansprüche 1 bis 4, **dadurch gekennzeichnet, daß** die vier Rinnenblindsegmente (23.6 bis 23.9) kein Inlinereingangsanschlußelement aufweisen und zwei von ihnen bei 12 Uhr der gedachten Uhr wenigstens teilweise das Inlinerauslaufanschlußelement (21) aufweisen.

6. Schachtunterteil nach Anspruch 5, **dadurch gekennzeichnet, daß** das zweite oder fünfte Rinneneinlaufsegment (23.3, 23.4) kompatible Rinnenblindsegmente (23.7, 23.8) mit dem Inlinerauslaufanschlußelement (21) bei 12 Uhr der gedachten Uhr aufweist.

7. Schachtunterteil nach einem der Ansprüche 1 bis 7, **dadurch gekennzeichnet, daß** der Inlinerkörper (2) aus einem mit den Rinnensegmenten (23.1 bis 23.9) zusammengesteckten Inlinerbodenelement (23) besteht, das mit einem Inlinermantelelement (24) umgeben ist.

8. Schachtunterteil nach Anspruch 7, **dadurch gekennzeichnet, daß** das Inlinermantelelement (24) aus einem Inlinerbodenmantelelement (24.1) besteht, das mit den Rinnensegmenten (23.1 bis 23.9) verbunden ist und auf das ein Inlinerringelement (24.2) zu stecken ist.

9. Schachtunterteil nach einem der Ansprüche 1 bis 8, **dadurch gekennzeichnet, daß** das Rinnendurchlaufsegment (23.1, 23.1'), die vier Rinneneinlaufsegmente (23.2 bis 23.5) und die vier Rinnenblindsegmente (23.6 bis 23.9) durch das Inlinerbodenmantelelement (24.1) umfaßt sind.

10. Schachtunterteil nach einem der Ansprüche 1 bis 9, **dadurch gekennzeichnet, daß** das Rinnendurchlaufsegment (23.1, 23.1'), die vier Rinneneinlaufsegmente (23.2 bis 23.5) und die vier Rinnenblindsegmente (23.6 bis 23.9) jeweils Mantelsegmente des Inlinerbodenmantelelements (24.1) aufweisen.

11. Schachtunterteil nach einem der Ansprüche 1 bis 10, **dadurch gekennzeichnet, daß** das Inlinerringelement (24.2) ein Inlinerabschlußringelement und/oder ein umlaufendes Ringdichtungskammerelement (44) aufweist.

12. Schachtunterteil nach einem der Ansprüche 1 bis 11, **dadurch gekennzeichnet, daß** die Rinnensegmente (23.1 bis 23.9) und das Inlinerring- und das Inlinerbodenmantelelement (24.1, 24.2) durch Verbindungseinheiten (41, 42, 43 - Fig 8, 9a bis 9c) verbunden sind.

13. Schachtunterteil nach Anspruch 12, **dadurch gekennzeichnet, daß** die Verbindungseinheit ein Überlappungsverbund (41) ist, bei dem ein Teilwandelement (41.1) an einem Überlappungswandelement (41.2) angeordnet ist.

14. Schachtunterteil nach Anspruch 12, **dadurch gekennzeichnet, daß** die Verbindungseinheit ein Dübelsteckverbund (42) ist, bei dem ein Dübelwandelement (42.2) in ein Steckrinnenelement (42.1) zu schieben ist.

15. Schachtunterteil nach Anspruch 12, **dadurch gekennzeichnet, daß** die Verbindungseinheit ein Steckverbund (43) ist, bei dem ein Steckwandelement (43.2) in ein Steckrinnenaufnahmeelement (43.1) zu schieben ist.

16. Schachtunterteil nach einem der Ansprüche 1 bis 15, **dadurch gekennzeichnet, daß** Bogenanschlußelemente (3, 4.1 bis 4.5) vorgesehen sind, mit denen das Auslauf- und die Einlaufanschlußelemente (11.21, 12.22.1 bis 12.22.5 und Rohrleitungen (201 bis 207) zu verbinden sind.

## Claims

1. A lower component for a prefabricated component shaft, which has
- an outlet (21) and at least one inlet connection element (11.21, 12.22.1 to 12.22.5) and
- a lower component body (1) with a lower component base element (13) and a lower component cover element (14) in which an inner liner body (2) is arranged,
- at least two channel segments (23.1 to 23.9; 23.1' to 23.9') which have to be fitted together to form an inner liner body (2) with an inner liner outlet connection element (21) and at least one inner liner inlet connection element (22.1 to 22.5) and
- wherein the inner liner body (2) fitted together is embedded in the lower component body (1) with its lower component base element (13) and its lower component cover element (14) in such a way that the inner liner outlet connection element (21) and the inner liner inlet connection elements (22.1 to 22.5) are arranged as outlet connection elements and inlet connection elements (11.21, 12.22.1 to 12.22.5) in a lower component outlet recess (11) and in lower component inlet recesses (12.1 to 12.5) in the lower component body (1),
**characterized in that** the at least two of the channel segments (23.1 to 23.9) connected to form an inner liner body have in each case a half connection channel and/or a half through-flow channel and/or a half inner liner connection element which are combined with one another to form a connection channel, a through-flow channel and/or an inner liner connection element (21, 22.1 to 22.5).

2. A lower component of a shaft according to claim 1, **characterized in that** the inner liner body (2) has to be fitted together from
- one channel through-flow segment (23.1),
- four channel inlet segments (23.2 to 23.5) and
- four channel blind segments (23.6 to 23.9) as channel segments.

3. A lower component of a shaft according to claim 1 or 2, **characterized in that** the channel through-flow segment (23.1) has the inner liner outlet connection element (21) at 12 o'clock and a first inner liner inlet connection element (22.3) at 6 o'clock on an imaginary clock.

4. A lower component of a shaft according to claim 3, **characterized in that**
- a first channel inlet segment (23.4) has a second inner liner inlet connection element (22.5) at 3 o'clock and at least in part the inner liner outlet connection element (21) at 12 o'clock,
- a second channel inlet segment (23.5) has a third inner liner inlet connection element (22.4) at 5 o'clock,
- a third channel inlet segment (23.2) has a fourth inner liner inlet connection element (22.2) at 7 o'clock and
- a fourth channel inlet segment (23.3) has a fifth inner liner inlet connection element (22.1) at 9 o'clock, on the imaginary clock.

5. A lower component of a shaft according to any one of claims 1 to 4, **characterized in that** the four channel blind segments (23.6 to 23.9) have no inner liner inlet connection element and two of them have at least in part the inner liner outlet connection element (21) at 12 o'clock on the imaginary clock.

6. A lower component of a shaft according to claim 5, **characterized in that** the second or fifth channel inlet segment (23.3, 23.4) has compatible channel blind segments (23.7, 23.8) with the inner liner outlet connection element (21) at 12 o'clock on the imaginary clock.

7. A lower component of a shaft according to any one of claims 1 to 7, **characterized in that** the inner liner body (2) comprises an inner liner base element (23) which is fitted together with the channel segments (23.1 to 23.9) and which is surrounded by an inner liner cover element (24).

8. A lower component of a shaft according to claim 7, **characterized in that** the inner liner cover element (24) comprises an inner liner base cover element (24.1) which is connected to the channel segments (23.1 to 23.9) and onto which an inner liner ring element (24.2) has to be fitted.

9. A lower component of a shaft according to any one of claims 1 to 8, **characterized in that** the channel through-flow segment (23.1, 23.1'), the four channel inlet segments (23.2 to 23.5) and the four channel blind segments (23.6 to 23.9) are embraced by the inner liner base cover element (24.1).

10. A lower component of a shaft according to any one of claims 1 to 9, **characterized in that** the channel through-flow segment (23.1, 23.1'), the four channel inlet segments (23.2 to 23.5) and the four channel blind segments (23.6 to 23.9) have in each case cover segments of the inner liner base cover element (24.1).

11. A lower component of a shaft according to any one of claims 1 to 10, **characterized in that** the inner liner ring element (24.2) has an inner liner closure ring element and/or a continuous annular seal compartment element (44).

12. A lower component of a shaft according to any one of claims 1 to 11, **characterized in that** the channel segments (23.1 to 23.9) and the inner liner ring element and the inner liner base cover element (24.1, 24.2) are connected by connecting units (41, 42, 43 - Figures 8, 9a to 9c).

13. A lower component of a shaft according to claim 12, **characterized in that** the connecting unit is an overlap join (41) in which a component wall element (41.1) is arranged on an overlapping wall element (41.2).

14. A lower component of a shaft according to claim 12, **characterized in that** the connecting unit is a dowel fit join (42) in which a dowel wall element (42.2) has to be pressed into a fitted channel element (42.1).

15. A lower component of a shaft according to claim 12, **characterized in that** the connecting unit is a fitted join (43) in which a fitted wall element (43.2) has to be pressed into a fitted channel reception element (43.1).

16. A lower component of a shaft according to any one of claims 1 to 15, **characterized in that** curved connection elements (3, 4.1 to 4.5) are provided, to which the outlet connection elements and the inlet connection elements (11.21, 12.22.1 to 12.22.5) and pipe lines (201 to 207) have to be connected.

## Revendications

1. Elément bas pour un puits de regard préfabriqué qui présente :
- une sortie (21) et au moins un élément de raccordement d'entrée (11.21, 12.22.1 à 12.22.5) et
- un corps d'élément bas (1) avec un élément de fond d'élément bas (13) et un élément latéral d'élément bas (14), dans lequel un corps d'inliner (2) est disposé,
- au moins deux segments de rigole (23.1 à 23.9 ; 23.1' à 23.9') qui peuvent être emboîtés pour former un corps d'inliner (2) avec un élément de raccordement de sortie d'inliner (21) et au moins un élément de raccordement d'entrée d'inliner (22.1 à 22.5) et
- sachant que le corps d'inliner (2) emboîté est encastré dans le corps d'élément bas (1) avec son élément de fond d'élément bas (13) et son élément latéral d'élément bas (14) de telle manière que l'élément de raccordement de sortie d'inliner (21) et les éléments de raccordement d'entrée d'inliner (22.1 à 22.5) soient disposés dans un évidement de sortie d'élément bas (11) et dans des évidements d'entrée d'élément bas (12.1 à 12.5) du corps d'élément bas (1) comme des éléments de raccordement de sortie et d'entrée (11.21, 12.22.1 à 12.22.5), **caractérisé en ce que** les au moins deux des segments de rigole (23.1 à 23.9) reliés pour former un corps d'inliner présentent chacun une demie rigole de raccordement et/ou d'écoulement et/ou un demi élément de raccordement d'inliner qui se complètent pour former une rigole de raccordement, une rigole d'écoulement et/ou un élément de raccordement d'inliner (21, 22.1 à 22.5).

2. Elément bas pour puits de regard selon la revendication 1, **caractérisé en ce que** le corps d'inliner (2) doit être emboîté à partir de
- un segment de passage de rigole (23.1),
- quatre segments d'entrée de rigole (23.2 à 23.5) et
- quatre segments borgnes de rigole (23.6 à 23.9) comme segments de rigole.

3. Elément bas pour puits de regard selon la revendication 1 ou 2, **caractérisé en ce que** le segment de passage de rigole (23.1) présente l'élément de raccordement de sortie d'inliner (21) à 12 heures et un premier élément de raccordement d'entrée d'inliner (22.3) à 6 heures d'une horloge imaginaire.

4. Elément bas pour puits de regard selon la revendication 3, **caractérisé en ce que**
- un premier segment d'entrée de rigole (23.4) présente un second élément d'entrée d'inliner (22.5) à 3 heures et au moins partiellement l'élément de raccordement de sortie d'inliner (21) à 12 heures,
- un second segment d'entrée de rigole (23.5) présente un troisième élément de raccordement d'entrée d'inliner (22.4) à 5 heures,
- un troisième segment d'entrée de rigole (23.2) présente un quatrième élément de raccordement d'entrée d'inliner (22.2) à 7 heures et
- un quatrième segment d'entrée de rigole (23.3) présente un cinquième élément de raccordement d'entrée d'inliner (22.1) à 9 heures de l'horloge imaginaire.

5. Elément bas pour puits de regard selon l'une quelconque des revendications 1 à 4, **caractérisé en ce que** les quatre segments borgnes de rigole (23.6 à 23.9) ne présentent aucun élément de raccordement d'entrée d'inliner et deux d'entre eux présentent au moins en partie l'élément de raccordement de sortie d'inliner (21) à 12 heures de l'horloge imaginaire.

6. Elément bas pour puits de regard selon la revendication 5, **caractérisé en ce que** le deuxième ou le cinquième segment d'entrée de rigole (23.3, 23.4) présente des segments borgnes de rigole (23.7, 23.8) compatibles avec l'élément de raccordement de sortie d'inliner (21) à 12 heures de l'horloge imaginaire.

7. Elément bas pour puits de regard selon l'une quelconque des revendications 1 à 7, **caractérisé en ce que** le corps d'inliner (2) se compose d'un élément de fond d'inliner (23) emboîté avec les segments de rigole (23.1 à 23.9) et entouré d'un élément latéral d'inliner (24).

8. Elément bas pour puits de regard selon la revendication 7, **caractérisé en ce que** l'élément latéral d'inliner (24) se compose d'un élément latéral de fond d'inliner (24.1) qui est relié aux segments de rigole (23.1 à 23.9) et sur lequel un élément annulaire d'inliner (24.2) est à emboîter.

9. Elément bas pour puits de regard selon l'une quelconque des revendications 1 à 8, **caractérisé en ce que** le segment de passage de rigole (23.1, 23.1'), les quatre segments d'entrée de rigole (23.2 à 23.5) et les quatre segments borgnes de rigole (23.6 à 23.9) sont compris par l'élément latéral de fond d'inliner (24.1).

10. Elément bas pour puits de regard selon l'une quelconque des revendications 1 à 9, **caractérisé en ce que** le segment de passage de rigole (23.1, 23.1'), les quatre segments d'entrée de rigole (23.2 à 23.5) et les quatre segments borgnes de rigole (23.6 à 23.9) présentent chacun des segments latéraux de l'élément latéral d'inliner (24.1).

11. Elément bas pour puits de regard selon l'une quelconque des revendications 1 à 10, **caractérisé en ce que** l'élément d'anneau d'inliner (24.2) présente un élément d'anneau obturateur d'inliner et/ou un élément de chambre d'étanchéité annulaire (44).

12. Elément bas pour puits de regard selon l'une quelconque des revendications 1 à 11, **caractérisé en ce que** les segments de rigole (23.1 à 23.9) et l'élément latéral d'anneau d'inliner et de fond d'inliner (24.1, 24.2) sont reliés par des unités de liaison (41, 42, 43, figures 8, 9a à 9c).

13. Elément bas pour puits de regard selon la revendication 12, **caractérisé en ce que** l'unité de liaison est un assemblage de recouvrement (41), pour lequel un élément de paroi partiel (41.1) est disposé sur un élément de paroi de recouvrement (41.2).

14. Elément bas pour puits de regard selon la revendication 12, **caractérisé en ce que** l'unité de liaison est un assemblage à emboîtement par cheville (42), pour lequel un élément de paroi de cheville (42.2) est à pousser dans un élément de rigole d'emboîtement (42.1).

15. Elément bas pour puits de regard selon la revendication 12, **caractérisé en ce que** l'unité de liaison est un assemblage d'emboîtement, pour lequel un élément de paroi d'emboîtement (43.2) est à pousser dans un élément de réception de rigole d'emboîtement (43.1).

16. Elément bas pour puits de regard selon l'une quelconque des revendications 1 à 15, **caractérisé en ce que** des éléments de raccordement arqués (3, 4.1 à 4.5) sont prévus, avec lesquels les éléments de raccordement de sortie et d'entrée (11.21, 12.22.1 à 12.22.5) et des conduites (201 à 207) sont à relier.
